# FASCICULE DE BREVET EUROPEEN

(11) **EP 0 672 437 B1**
(45) Date de publication et mention de la délivrance du brevet: **09.06.1999**
(21) Numéro de dépôt: 95101029.7
(22) Date de dépôt: 26.01.1995
(51) Int. Cl.: A63C 9/00

(54) **Dispositif interface pour modifier la répartition naturelle du ski sur la neige**
Vorrichtung zum Veränderen der natürlichen Druckverteilung eines Skis aus Schnee
Device for altering pressure distribution over the sliding surface of a ski

(30) Priorité: 16.02.1994 FR 9401898
(43) Date de publication de la demande: 20.09.1995
(73) Titulaire: Salomon S.A., 74370 Metz-Tessy (FR)
(72) Inventeur: Arduin, Joel, F-74370 Metz-Tessy (FR); Le Masson, Jacques, F-74960 Cran-Gevrier (FR); Szafranski, Pierre, F-74370 Metz-Tessy (FR); Couderc, Bernard, F-74000 Annecy (FR)

(56) Documents cités:
- EP-A- 0 230 989
- EP-A- 0 556 610
- EP-A- 0 567 780
- WO-A-93/11838
- WO-A-93/14837

## Description

L'invention concerne un ensemble de fixation comprenant un dispositif interface entre une chaussure et un ski, visant à modifier la répartition naturelle d'un ski sur sa surface de glisse. L'invention concerne également un ski équipé de l'ensemble d'éléments de fixation.

Les skis qui sont utilisés pour la pratique du ski alpin sont constitués par des planches relativement longues, sur lesquelles les chaussures du skieur sont retenues par des éléments de fixation avant et arrière. Les chaussures et les éléments de fixation se trouvent approximativement dans la zone médiane du ski. Les skis présentent en eux-mêmes, au repos, une cambrure naturelle, par lequel la zone médiane est surélevée naturellement par rapport à l'extrémité avant du ski, ou spatule, et l'extrémité arrière du ski, ou talon. En outre, les skis présentent une flexibilité qui tient à leur structure interne. Lors de la pratique du ski, le ski se déforme de manière élastique en réponse aux différentes sollicitations auxquelles il est soumis de la part du skieur, mais aussi de la part du terrain sur lequel il glisse.

Il existe des dispositifs interfaces qui sont interposés entre les éléments de fixation et le ski. De tels interfaces sont par exemple connus d'après les demandes de brevet publiées sous les numéros WO 83/03360, EP 492 658, EP 409 749. Ces dispositifs modifient la flexibilité de la poutre du ski, en la raidissant, ou bien avec un effet d'amortissement. Cependant, ces dispositifs agissent de façon passive, c'est-à-dire qu'ils ne font que réagir à une flexion déterminée du ski.

On connaît également d'après la demande de brevet européen publiée sous le numéro EP 530 449 au nom de la demanderesse un dispositif interface qui modifie de façon dynamique la répartition de pression du ski sur la neige, en fonction des sollicitations verticales que le skieur exerce sur ses skis. Ce dispositif comprend un palpeur mobile verticalement qui transmet à l'embase de l'élément de fixation avant les sollicitations verticales qu'il capte en provenance de la chaussure. Ces sollicitations sont transmises par l'intermédiaire d'un basculeur, et dans l'un des modes de réalisation par l'intermédiaire d'une plaque de liaison sensiblement horizontale articulée d'un côté au basculeur et de l'autre à l'embase de la fixation.

Ce dispositif donne de bons résultats à cause de sa nature dynamique, mais il ne convient pas à toutes les situations ou à tous les types de ski. Notamment, il manque d'efficacité dans les déclenchements de virages.

On connaît d'après la demande de brevet français publiée sous le numéro 2 654 636 un dispositif qui exerce une action sur la cambrure du ski par un effet de traction sur une liaison qui relie les éléments de fixation avant et arrière. Ce dispositif présente en outre un moyen pour sélectionner le régime selon lequel il agit sur la cambrure du ski. Son action se limite cependant à une modification passive de la cambrure du ski.

On connaît enfin d'après la demande WO 93/11838 un dispositif interface modifiant la répartition de pression en sortie de virage.

Un des buts de l'invention est de proposer un dispositif interface qui ait une action dynamique sur la répartition du ski sur la neige et qui améliore l'aptitude d'un ski à virer, notamment au moment du déclenchement du virage.

Un autre but de l'invention est de proposer un dispositif interface qui soit adaptable à un ski standard.

Un autre but de l'invention est de proposer un dispositif interface qui soit relativement simple à construire.

Ces buts, et d'autres buts qui apparaîtront dans la description qui va suivre, sont atteints par l'ensemble d'éléments de fixation et le ski tels qu'ils sont définis dans les revendications indépendantes 1, 8 et 9 ci-après.

Selon une caractéristique de l'invention, le palpeur mobile se trouve sous l'avant de la chaussure, et de ce fait, il est plus sensible aux variations de pression de l'avant de la chaussure sur son appui. Une telle variation se produit de façon significative au moment où le skieur donne une impulsion pour déclencher son virage.

L'invention sera mieux comprise en se référant à la description ci-dessous et aux dessins en annexe qui en font partie intégrante.
La figure 1 représente en vue de côté un dispositif interface selon un premier mode de mise en oeuvre de l'invention.
La figure 2 représente en vue de dessus le dispositif de la figure 1.
La figure 3 est une vue partielle en perspective éclatée de la liaison entre le palpeur et les différents organes de traction pour le dispositif de la figure 1.
La figure 4 représente en vue de côté le dispositif de la figure 1 soumis à une sollicitation verticale dirigée sur le palpeur.
Les figures 5 à 9 représentent en vue de côté des variantes de mise en oeuvre de l'invention, la figure 8 étant une vue de dessus du dispositif de la figure 7.

La figure 1 représente un ski 1, vu de côté dans sa zone médiane. Des éléments de fixation 3 et 4 sont montés sur le ski dans cette zone médiane.

Les éléments de fixation 3 et 4 sont de tout type approprié. L'élément de fixation avant 3 présente de façon connue une mâchoire 5 de retenue de l'extrémité avant de la chaussure. La mâchoire est portée par un corps 6, et le corps est lui-même monté sur une plaque de base 7 par laquelle l'élément de fixation est assemblé au ski.

De façon semblable, l'élément de fixation arrière 4 présente une mâchoire 8 portée par un corps 9. Le corps 9 est monté coulissant le long d'une embase 10 conformée en glissière orientée selon la direction longitudinale du ski, et un ressort, appelé ressort de recul, repousse élastiquement le corps vers l'avant.

A chaque élément de fixation 3, 4 est également associé une plaque d'appui 12, 13, sur laquelle repose la semelle de chaussure.

Le dispositif interface qui fait l'objet de la présente invention est situé dans la zone médiane du ski.

Le dispositif comprend un palpeur mobile selon une direction sensiblement verticale. Dans le mode de réalisation illustré en figure 1, le palpeur est formé par la plaque d'appui 12 sur laquelle repose l'extrémité avant de la semelle de chaussure.

De façon connue, la plaque d'appui 12 prolonge vers l'arrière l'embase 7 de l'élément de fixation, et l'ensemble formé par l'embase et la plaque d'appui est monté sur une plaque de base 15 qui est articulée dans sa partie avant autour d'un axe transversal 16 porté par un palier 17 relié de façon solidaire au ski.

Ainsi que cela est visible dans la figure 2, la plaque de base 15 se présente comme une plaque de forme générale rectangulaire qui s'étend approximativement dans un plan horizontal, et elle présente à sa surface supérieure une zone de montage 18 sur laquelle est assemblé l'élément de fixation avant. La plaque de base présente une nature inextensible de façon à transmettre au ski par l'intermédiaire de l'axe 16 et du palier 17 les sollicitations de traction qui sont appliquées à son extrémité arrière.

L'axe d'articulation 16 est de préférence surélevé par rapport à la surface supérieure du ski, et la plaque de base 15 est elle-même surélevée par rapport à la surface supérieure du ski.

Eventuellement, un moyen d'amortissement tel qu'un bloc 20 de matériau élastiquement déformable est intercalé entre la surface supérieure du ski et la plaque de base. Le matériau peut présenter des propriétés amortissantes, ou viscoélastiques. Le bloc 20 contribue au maintien de la plaque de base dans une position horizontale, et il s'oppose élastiquement à sa rotation autour de l'axe 16.

Naturellement, tout autre moyen d'articulation autre qu'un axe convient pour assurer le mouvement sensiblement vertical de l'extrémité arrière de la plaque de base et du palpeur.

La partie arrière de la plaque de base est reliée par une articulation autour d'un axe transversal 21 à un basculeur 22.

Le basculeur a pour fonction de renvoyer vers la plaque de base selon une direction horizontale les efforts verticaux appliqués sur le palpeur 12.

Le basculeur 22 présente deux branches approximativement perpendiculaires, une branche approximativement verticale 23 et une branche approximativement horizontale 24.

Dans la position où le basculeur est représenté, l'axe d'articulation 21 avec la plaque de base 15 est situé au sommet de la branche verticale 23. La branche horizontale 24 s'étend vers l'avant, et son extrémité avant est en appui contre un plot 25 qui est relié solidairement au ski. De préférence, l'appui du basculeur sur le plot 25 est avantageusement matérialisé par une goupille transversale 24a située à l'extrémité avant de la branche 24. Cette goupille facilite la rotation du basculeur par appui sur le plot 25.

L'extrémité inférieure de la branche verticale 23 du basculeur est retenue selon une direction horizontale par un organe de traction longiligne 26 qui vient de l'arrière du ski.

Dans le mode de réalisation illustré, l'organe de traction 26 est relié au basculeur 22 autour d'un axe 19. L'organe de traction 26 présente une nature inextensible. Il est relié vers l'arrière à une plaque de base arrière 27 qui est située sous l'embase 10 de l'élément de fixation arrière, et qui est solidarisée au ski. Son extrémité arrière pénètre dans un logement 28 de la plaque de base 27, et elle est assemblée à la plaque de base par une goupille 29.

Naturellement tout autre moyen de liaison approprié convient. En particulier, étant donné que l'organe de traction 26 travaille essentiellement à la traction, il est possible de le réaliser sous la forme d'un ruban ou d'un câble inextensible mais déformable. Les liaisons par articulation de l'organe 26 au basculeur et à la plaque de base 27 pourraient être remplacées par des solidarisations des extrémités du ruban ou du câble respectivement au basculeur et à la plaque de base, le mouvement relatif entre ces éléments nécessaire au fonctionnement du dispositif provenant de la déformation du ruban ou du câble.

Egalement, il faut remarquer que l'extrémité arrière de l'organe de traction 26 pourrait être solidarisé non pas à la plaque de base arrière 27, mais directement au ski en avant de la plaque de base, ou bien à l'embase 10 de l'élément de fixation. L'important est que l'organe de traction 26 soit relié à un point fixe sur le ski. La hauteur à laquelle l'organe de traction 26 est relié au ski détermine le bras de lever avec lequel une force véhiculée par l'organe de traction sera transmise au ski.

Ainsi, une sollicitation verticale exercée sur le palpeur, par exemple lors d'un appui avant en phase de déclenchement de virage, force le basculeur à basculer par rapport au plot 25 autour de l'extrémité de sa branche horizontale 24. Comme l'axe 19 d'articulation à l'organe de traction 26 est retenu depuis l'arrière, l'axe d'articulation 21 est forcé de reculer, ce qui induit dans la plaque de base 15 une sollicitation de traction qui est transmise au ski par le palier 17. Par réaction, l'organe de traction 26 transmet vers l'arrière du ski une sollicitation de traction qui à son tour induit sur l'extrémité arrière du ski un moment de flexion qui tend à soulever l'extrémité en question. Le bloc 20 est par ailleurs comprimé.

La figure 3 illustre un tel fonctionnement du dispositif.

Comme l'articulation de la plaque de base 15 au palier 17 est surélevée par rapport à la surface supérieure du ski, cette sollicitation de traction induit dans le ski un moment de flexion qui tend à relever la spatule et le cas échéant l'extrémité arrière du ski. Le ski est de ce fait plus pivotant.

Les moments de flexion induits sur l'avant et l'arrière du ski sont plus ou moins forts selon l'attitude de l'axe 16 et de la goupille 29, respectivement, par rapport à la surface supérieure du ski. En particulier, si l'extrémité arrière de l'organe 26 est fixée directement à la surface supérieure du ski, le moment de flexion induit sur l'arrière du ski est négligeable, et seule l'extrémité avant du ski est sollicitée vers le haut.

On pourrait aussi adopter une position inverse du basculeur, c'est-à-dire orienter la branche horizontale 24 vers l'arrière, et intervertir la position des articulations à la plaque de base et à l'organe de traction. Cependant, on préfère placer le plus haut possible l'articulation à la plaque de base 15, de façon que la sollicitation de traction ait une composante verticale qui contribue au relèvement de la spatule du ski.

La figure 5 illustre une variante de réalisation du dispositif qui vient d'être décrit. Selon cette variante, l'embase 15 est reliée à un basculeur 30 par un axe transversal 31 de la même façon que dans le cas précédent. Le basculeur 30 est cependant articulé ici à sa base autour d'un axe transversal 32 porté par un palier 33 solidarisé à la surface supérieure du ski en avant de l'aplomb de l'axe 31. L'axe 32 est situé en dessous de l'attitude de l'axe avant 16.

De cette façon, une sollicitation verticale vers le bas exercée sur la plaque d'appui 12 tend à écraser l'assemblage formé par la plaque de base 15 et le basculeur 30. Ceci induit une sollicitation de traction qui est transmise au ski par la plaque de base 15, l'axe 16 et le palier 17. Cette sollicitation induit un moment de flexion qui tend à élever l'extrémité avant du ski. Par réaction, une autre sollicitation est transmise au ski par le basculeur 30, l'axe 32 et le palier 33, mais comme l'axe 32 se trouve à proximité de la surface supérieure du ski, cette réaction n'a pas d'effet important sur la flexion du ski.

Comme dans le cas précédent, de préférence, l'axe 31 est plus élevé que l'axe 16 pour que la sollicitation appliquée par la plaque de base 15 à l'axe 16 ait une composante verticale vers le haut.

Il va de soi que pour cette variante, le basculeur 30 et les axes 31 et 32 peuvent être déportés plus ou moins loin en arrière de l'élément de fixation avant 3, ce qui influe sur la nature et l'intensité du moment de flexion appliqué à l'extrémité avant du ski.

L'élément de fixation arrière pourrait être assemblé au ski selon le même mode de liaison pour générer sur l'arrière du ski un moment de flexion tendant à relever cette extrémité.

La figure 6 illustre une autre variante de réalisation. Selon cette variante, le dispositif interface est du même type que celui qui a été décrit relativement à la figure 1, avec une plaque de base avant 15, un basculeur 22 dont une branche est en appui contre un plot 25, et un organe de traction 26 qui vient de l'arrière.

La différence principale se situe au niveau du montage de l'élément de fixation arrière.

Habituellement, le corps 9 de l'élément de fixation arrière 4 est monté coulissant le long d'une embase conformée en glissière, et un ressort de recul schématisé en 35 logé dans le corps 9 repousse le corps vers l'avant, de façon élastique, en prenant appui par rapport à un point fixe du ski. Un verrou schématisé en 36, ou un autre moyen permet par ailleurs de régler la position longitudinale du corps ainsi que l'intensité de cette poussée de recul en fonction de la longueur de la chaussure. C'est le verrou qui réalise la liaison entre le corps et le ski.

Le ressort de recul a pour fonction principale de réaliser un pincement élastique de la semelle de chaussure entre les éléments de fixation avant et arrière. Ce ressort est par ailleurs sollicité à la compression lorsque le ski fléchit, pour absorber les différences de longueurs entre le ski qui forme un arc, et la chaussure qui forme la corde de l'arc.

Cependant, lorsque l'élément de fixation est solidarisé au ski par son embase, cette poussée de recul génère dans le ski une réaction qui tend à s'opposer à la flexion du ski. L'intensité de cette réaction augmente avec la compression du ressort de recul, c'est-à-dire avec la courbure en flexion du ski.

Selon la variante de la figure 6, cette réaction est canalisée par une lame inextensible 38 qui s'étend entre le verrou 36 et un point fixe sur le ski situé sur l'avant, par exemple le plot 25, ou bien en avant de celui-ci. Ainsi que cela est visible dans la figure 6, la lame 38 présente dans sa partie arrière une série de crans 39, et le verrou 36 présente des dents qui pénètrent dans une partie de ces crans. Cette lame ramène sur l'avant la réaction du recul. Elle ramène cette réaction de préférence dans la zone où la sollicitation de recul a une autre composante de sens opposé, c'est-à-dire dans la zone de l'élément de fixation avant. Globalement, les contraintes de recul suivent donc un circuit qui n'affecte quasiment pas le ski.

La glissière 40 le long de laquelle le corps est monté coulissant est fixée de façon solidaire au ski. Dans le mode de réalisation illustré, la glissière présente sur l'avant la plaque d'appui 13 sur laquelle repose la semelle de chaussure. La plaque d'appui pourrait cependant être liée au corps.

L'organe de traction 26, quant à lui, est relié par la goupille 26 à la partie avant 41 de la glissière 40, c'est-à-dire à un élément fixe sur le ski.

Le dispositif fonctionne de façon semblable à celui de la figure 1, à la différence que lorsque le ski fléchit du fait des sollicitations de traction, le ressort de recul n'a pas tendance à se comprimer et à s'opposer à cette flexion. En effet, lorsque le ski fléchit formant un arc, le corps de l'élément arrière peut reculer car il est relié à l'avant de la zone médiane du ski par la lame 38 qui forme la corde de l'arc en parallèle avec la semelle de chaussure. Lors de la flexion du ski, le rapprochement de l'élément de fixation arrière vers l'élément de fixation avant est moindre que dans le cas de la figure 1. L'effet de flexion du ski est donc amélioré par le fait que le ressort de recul ne s'oppose pas franchement à cette flexion.

La variante représentée dans les figures 7 et 8 intègre également l'influence du ressort de recul sur la flexion du ski.

Selon cette variante, l'embase 7 de l'élément de fixation avant 3 est reliée de façon solidaire au ski. De même, l'embase 10 de l'élément de fixation arrière est reliée de façon solidaire au ski. Dans le mode de réalisation illustré, l'embase 10 surmonte une plaque de base 47. L'embase 10 forme la glissière le long de laquelle le corps 9 est monté coulissant, sous l'action du ressort de recul 35 qui le repousse élastiquement vers l'avant. Le ressort 35 prend appui contre le verrou 36.

Le palpeur est ici formé par la plaque d'appui avant 42 sur laquelle repose l'extrémité avant de la chaussure. La plaque d'appui avant est montée articulée en rotation autour d'un axe transversal situé vers l'avant de la plaque. Cet axe peut être matérialisé par un axe ou une goupille. Il peut aussi être fictif.

La partie arrière de la plaque d'appui 42 repose sur la branche horizontale 43 d'un basculeur 44. Le basculeur 44 présente par ailleurs une branche verticale 45 qui est articulée à sa base autour d'un axe transversal porté par un palier fixe sur le ski. Le palier est par exemple formé par la partie arrière de l'embase 7.

Une lame inextensible 46 relie le sommet de la branche verticale 45 au verrou 36 de l'élément de fixation arrière. Comme la lame 38, la lame 46 présente dans sa partie arrière des crans pour les dents du verrou. Le verrou est donc relié solidairement à l'extrémité arrière de la lame 46.

Une butée sert à bloquer le verrou vers l'arrière. Par exemple, cette butée est formée par la coopération de deux découpes latérales de la lame 49 et 50 avec deux plots latéraux 51 et 52 qui remontent depuis la plaque de base 47. Les découpes ont une longueur supérieure à celle des plots, pour permettre à la lame de se déplacer vers l'avant relativement aux plots.

Ce dispositif fonctionne de la façon suivante. En présence de la chaussure et en régime nominal, le ressort de recul 35 exerce une poussée vers l'avant sur le corps, dont la réaction maintient le verrou contre sa butée, c'est-à-dire que les découpes 49 et 50 de la lame sont en butée contre les plots 51 et 52. La lame est cependant tendue, de façon à maintenir suspendu l'appui de la plaque d'appui 42 sur la branche 43 du basculeur. Ainsi, la réaction du recul est transmise au ski principalement par la plaque de base 47 de l'élément de fixation arrière. Cette réaction crée un moment de flexion qui tend à augmenter la cambrure du ski, c'est-à-dire à plaquer les extrémités du ski sur la neige. Ceci est connu de l'homme du métier.

Si une sollicitation verticale de forte intensité est appliquée sur la plaque d'appui 42, cette sollicitation est renvoyée par le basculeur 44 dans la lame 46 sous la forme d'une sollicitation vers l'avant. Si cette sollicitation présente une intensité suffisante, elle peut déplacer la lame 46 vers l'avant en comprimant le ressort 35 de façon additionnelle. Ce faisant, le verrou quitte sa butée de retenue, c'est-à-dire que les découpes 49 et 50 se dégagent des plots 51 et 52. La réaction du recul n'est plus transmise à la plaque de base 47, mais elle est canalisée intégralement par la lame 46 vers l'embase 7. L'effet du recul sur la flexion du ski s'efface, c'est-à-dire que le ski est moins sollicité à la flexion et de ce fait devient plus pivotant car ses extrémités avant et arrière se trouvent soulagées.

Si la sollicitation diminue d'intensité, la lame relâche sa traction sur le verrou, et la réaction du recul est progressivement retransmise au ski par la plaque de base 47. Les extrémités du ski sont de nouveau sollicités en flexion contre la neige.

Selon la variante représentée en figure 9, les deux effets précédemment décrits sont combinés. La partie avant du dispositif est semblable à celle de la figure 6, avec une plaque de base 15 articulée autour d'un axe 16 à un palier 17. L'arrière de la plaque de base 15 est reliée à un basculeur.

La partie arrière du dispositif est semblable à ce qui a été décrit en rapport avec les figures 7 et 8, avec le corps 9 monté coulissant le long d'une glissière 10 solidarisée au ski, une lame 53 sur laquelle le verrou 36 est en prise, et la butée formée par les découpes de la lame 53 coopérant avec les plots 51, 52 de la plaque de base 47.

Selon cette variante, la lame 53 est reliée vers l'avant à la base de la branche verticale du basculeur. Comme la plaque de base est reliée au sommet de cette branche verticale, et que la branche horizontale du basculeur est en appui contre le plot 25, une sollicitation verticale sur le palpeur provoque à la fois une sollicitation qui est transmise au palier 17 et au ski sous la forme d'un moment de flexion tendant à relever la spatule, et à la fois un transfert de la réaction du recul vers l'avant de la zone médiane du ski, qui améliore l'aptitude du ski à fléchir dans le sens d'un relèvement de ses extrémités.

L'invention n'est pas limitée aux différents modes de réalisation qui ont été décrits, elle englobe les équivalents, les variantes et généralisations inclues dans les revendications ci-après.

## Revendications

1. Ensemble d'éléments de fixation prévu pour retenir une chaussure sur un ski, l'ensemble étant destiné à être assemblé à la surface supérieure d'un ski, dans sa zone médiane, et comprenant des éléments de fixation avant (3) et arrière (4) prévus pour retenir respectivement les extrémités avant et arrière d'une chaussure, au moins l'élément avant ayant une plaque d'appui (12, 42) prévue pour recevoir la semelle de chaussure, l'ensemble comprenant de plus un dispositif interface pour modifier la répartition naturelle de pression du ski sur la neige, le dispositif ayant :
un palpeur mobile en direction de la surface supérieure du ski et apte à capter les sollicitations de la chaussure en direction de la surface supérieure du ski lorsque l'ensemble est assemblé à la surface supérieure du ski,
un palier (17, 57) situé vers une extrémité de l'ensemble, et prévu pour être solidarisé à la surface supérieure du ski,
une plaque de base (27, 41, 47, 55) vers l'autre extrémité de l'ensemble prévue pour être solidarisée à la surface supérieure du ski,
un basculeur de renvoi (22, 44) comprenant deux branches approximativement perpendiculaires, une branche (23, 45) approximativement perpendiculaire au ski et une autre branche (24, 43) approximativement parallèle au ski lorsque l'ensemble est assemblé à la surface supérieure du ski,
des liaisons (15, 26, 53, 46) reliant le basculeur respectivement au palier (17, 57) et à la plaque de base (27, 41, 47, 55), les liaisons étant reliées au basculeur par des articulations (19, 21) décalées le long de la branche (23, 45) dite perpendiculaire du basculeur,
une zone d'appui à l'extrémité de l'autre branche du basculeur (24, 43) pour le palpeur ou un plot (25) prévu pour être relié solidairement à la surface supérieure du ski,
caractérisé par le fait que le palier et la plaque de base (27, 41, 47, 55) sont respectivement situés vers les éléments de fixation avant et arrière,
que le palpeur mobile est la plaque d'appui (12, 42) associée à l'élément de retenue avant,
que la liaison (15, 26, 53, 46) entre le basculeur (22, 44) et ladite plaque de base prévue pour être solidarisée au ski est un organe de traction inextensible,
que les articulations (19, 21) des liaisons à la branche dite perpendiculaire (23, 45) du basculeur sont agencées l'une par rapport à l'autre pour qu'un appui sur ladite autre branche du basculeur induise des sollicitations de traction sur le palier (17, 57) et la plaque de base ( 27, 41, 47, 55).

2. Ensemble selon la revendication 1, caractérisé par le fait que ladite autre branche (24) du basculeur (22) s'appuie sur un plot (25) prévu pour être relié solidairement à la surface supérieure du ski, que la liaison entre le palier (17) et le basculeur (22) comprend une seconde plaque de base (15) présentant à sa surface supérieure une zone de montage (18) pour l'élément de fixation avant y compris sa plaque d'appui, les extrémités de la seconde plaque de base étant respectivement articulées au palier et au basculeur.

3. Ensemble selon la revendication 1, caractérisé par le fait que l'élément de fixation avant est prévu pour être relié solidairement au ski, que l'élément de fixation présente une plaque d'appui (42) mobile, dont la partie avant est articulée en rotation autour d'un axe transversal situé vers l'avant de la plaque, et dont la partie arrière repose sur la zone d'appui de l'autre branche (43) du basculeur (44).

4. Ensemble selon l'une des revendications 2 ou 3, caractérisé par le fait que la plaque de base (27) est prévue pour être reliée solidairement au ski, qu'elle porte l'élément de fixation arrière (4) et que l'organe de traction inextensible (26) est relié solidairement à la plaque de base (27).

5. Ensemble selon l'une des revendications 3 ou 4 où l'élément de fixation arrière (4) est mobile le long d'une glissière (10, 40) et rappelé vers l'avant par un ressort de recul, la position longitudinale du corps le long de la glissière étant déterminée par un verrou (36), caractérisé par le fait que l'organe de traction inextensible est une lame (46, 53) dont l'extrémité présente une pluralité de crans prévus pour relier solidairement le verrou à l'extrémité de la lame.

6. Ensemble selon la revendication 5, caractérisé par le fait que la lame (43, 53) présente deux découpes latérales (49, 50) qui sont prévues pour coopérer avec deux plots latéraux (51, 52) de la plaque de base (47) de façon à former une butée de blocage vers l'arrière du verrou (36).

7. Ensemble selon la revendication 2 où l'élément de fixation arrière comprend un corps (9) mobile le long d'une glissière (40) et rappelé vers l'avant par un ressort de recul (35), la position longitudinale du corps le long de la glissière étant déterminée par un verrou (36), caractérisé par le fait qu'une lame inextensible (38) s'étend d'un point avant prévu pour être fixé solidairement au ski vers l'arrière, et que l'extrémité arrière de la lame présente une pluralité de crans prévus pour relier solidairement le verrou à l'extrémité de la lame.

8. Ensemble d'éléments de fixation prévu pour retenir une chaussure sur un ski, l'ensemble étant prévu pour être assemblé à la surface supérieure d'un ski, dans sa zone médiane, et comprenant des éléments de retenue avant (3) et arrière (4) prévus pour retenir respectivement les extrémités avant et' arrière d'une chaussure, au moins l'élément avant ayant une plaque d'appui (12) prévue pour recevoir la semelle de chaussure, l'ensemble comprenant de plus un dispositif interface pour modifier la répartition naturelle de pression du ski sur la neige, le dispositif ayant :
- un premier palier (17) prévu pour être solidarisé au ski,
- une embase (15) prévue pour s'étendre de façon surélevée par rapport à la surface supérieure du ski lorsque l'ensemble est assemblé sur le ski, et supportant l'élément de fixation avant (3), une première extrémité de l'embase (15) étant montée articulée par rapport au premier palier (17) autour d'un axe transversal (16),
- un second palier (33) prévu pour être solidarisé au ski,
- une liaison entre la seconde extrémité de l'embase et le second palier,
caractérisé par le fait que la liaison est un basculeur (30) dont les extrémités sont reliées respectivement à la seconde extrémité de l'embase (15) et au second palier (33) autour d'axes d'articulation transversaux (31, 32), et que la distance entres les deux axes d'articulation des extrémités de l'embase (16, 31) est supérieure à la distance des axes d'articulation (16, 32) des deux paliers (17, 33).

9. Ski, notamment pour la pratique du ski alpin, caractérisé par le fait qu'il présente un ensemble d'éléments de fixation selon l'une quelconque des revendications 1 à 8 précédentes.

## Claims

1. Assembly of binding elements provided to retain a boot on a ski, the assembly being adapted to be mounted to the upper surface of a ski, in its median zone, and comprising front (3) and rear (4) binding elements provided to retain the front and rear ends of a boot, respectively, at least the front element having a support plate (12, 42) provided to receive the boot sole, the assembly furthermore comprising an interface device to modify the natural distribution of the ski pressure on the snow, the device having:
a sensor moveable in the direction of the upper surface of the ski and capable of capturing the biases of the boot in the direction of the upper surface of the ski when the assembly is mounted to the upper surface of the ski,
a bearing (17, 57) located towards an end of the assembly, and provided to be affixed to the upper surface of the ski,
a base plate (27, 41, 47, 55) towards the other end of the assembly provided to be affixed to the upper surface of the ski,
a return rocker (22, 44) comprising two approximately perpendicular arms, one arm (23, 45) approximately perpendicular to the ski and another am, (24, 43) approximately parallel to the ski when the assembly is mounted to the upper surface of the ski,
linkages (15, 26, 53, 46) connecting the rocker to the bearing (17, 57) and to the base plate (27, 41, 47, 55), respectively, the linkages being connected to the rocker through journals (19, 21) offset along the so-called perpendicular arm (23, 45) of the rocker,
a support zone at the end of the other arm (24, 43) of the rocker for the sensor or a block (25) provided to be affixedly connected to the upper surface of the ski,
characterized in that the bearing and the base plate (27, 41, 47, 55) are located towards the front and rear binding elements, respectively,
that the moveable sensor is the support plate (12, 42) associated to the front retaining element,
that the linkage (15, 26, 53, 46) between the rocker (22, 44) and said base plate provided to be affixed to the ski is an inextensible traction member,
that the journals (19, 21) of the linkages to the so-called perpendicular arm (23, 45) of the rocker are arranged with respect to one another so that a support on said other arm of the rocker induces traction biases on the bearing (17, 57) and the base plate (27, 41, 47, 55).

2. Assembly according to claim 1, characterized in that said other arm (24) of the rocker (22) takes support on a block (25) provided to be affixedly connected to the tipper surface of the ski, that the linkage between the bearing (17) and the rocker (22) comprises a second base plate (15) having at its upper surface a mounting zone (18) for the front binding element including its support plate, the ends of the second base plate being journalled to the bearing and to the rocker, respectively.

3. Assembly according to claim 1, characterized in that the front binding element is provided to be affixedly connected to the ski, that the binding element has a moveable support plate (42), whose front part is journalled in rotation around a transverse axis located towards the front of the plate, and whose rear part rests on the support zone of the other arm (43) of the rocker (44).

4. Assembly according to one of claims 2 or 3, characterized in that the base plate (27) is provided to be affixedly connected to the ski, that it bears the rear binding element (4) and that the inextensible traction member (26) is affixedly connected to the base plate (27).

5. Assembly according to one of claims 3 or 4 where the rear binding element (4) is moveable along a slide (10, 40) and returned towards the front by a recoil spring, the longitudinal position of the body along the slide being determined by a latch (36), characterized in that the inextensible traction member is a blade (46, 53) whose end has a plurality of notches provided to affixedly connect the latch to the end of the blade.

6. Assembly according to claim 5, characterized in that the blade (43, 53) has two lateral cutouts (49, 50) which are provided to cooperate with two lateral blocks (51, 52) of the base plate (47) so as to form a blocking abutment towards the rear of the latch (36).

7. Assembly according to claim 2 where the rear binding element comprises a body (9) moveable along a slide (40) and returned towards the front by a recoil spring (35), the longitudinal position of the body along the slide being determined by a latch (36), characterized in that an inextensible blade (38) extends from a front point provided to be affixedly attached to the ski towards the rear, and that the rear end of the blade has a plurality of notches provided to affixedly connect the latch to the end of the blade.

8. Assembly of binding elements provided to retain a boot on a ski, the assembly being provided to be mounted to the upper surface of a ski, in its median zone, and comprising front (3) and rear (4) retaining elements provided to retain the front and rear ends of a boot, respectively, at least the front element having a support plate (12) provided to receive the boot sole, the assembly furthermore comprising an interface device for modifying the natural distribution of the ski pressure on the snow, the device having:
a first bearing (17) provided to be affixed to the ski,
a base (15) provided to be extended in a raised manner with respect to the upper surface of the ski when the assembly is mounted on the ski, and supporting the front binding element (3), a first end of the base (15) being mounted to be journalled with respect to the first bearing (17) around a transverse axis (16),
a second bearing (33) provided to be affixed to the ski,
a linkage between the second end of the base and the second bearing,
characterized in that the linkage is a rocker (30) whose ends are connected to the second end of the base (15) and to the second bearing (33) around transverse journal axes (31, 32), respectively, and that the distance between the two journal axes of the ends of the base (16, 31) is greater than the distance of the journal axes (16, 32) of the two bearings (17, 33).

9. Ski, especially for practicing alpine skiing, characterized in that it has an assembly of binding elements according to any of the preceding claims 1-8.

## Patentansprüche

1. Gesamtheit von Bindungselementen, die dazu vorgesehen ist, einen Schuh auf einem Ski zu halten, wobei die Gesamtheit dazu bestimmt ist, an der oberen Oberfläche eines Ski in seinem mittleren Bereich montiert zu werden, und vordere (3) und hintere (4) Bindungselemente aufweist, die dazu vorgesehen sind, jeweils die vorderen und hinteren Enden eines Schuhes zu halten, wobei zumindest das vordere Element eine Abstützplatte (12, 42) aufweist, die dazu vorgesehen ist, die Sohle des Schuhes aufzunehmen, wobei die Gesamtheit außerdem eine Übergangsvorrichtung aufweist, um die natürliche Verteilung des Druckes des Ski auf dem Schnee zu verändern, wobei die Vorrichtung aufweist:
einen Fühler, der in Richtung der oberen Oberfläche des Ski beweglich ist und dazu geeignet ist, die Beanspruchungen des Schuhes in Richtung der oberen Oberfläche des Ski aufzunehmen, wenn die Gesamtheit an der oberen Oberfläche des Ski montiert ist,
ein Lager (17, 57), das sich in Richtung eines Endes der Gesamtheit befindet und dazu vorgesehen ist, mit der oberen Oberfläche des Skis verbunden zu sein,
eine Basisplatte (27, 41, 47, 55) in Richtung des anderen Endes der Gesamtheit, die dazu vorgesehen ist, mit der oberen Oberfläche des Skis verbunden zu sein,
eine Umlenk-Kippvorrichtung (22, 44), die zwei ungefähr senkrechte Zweige aufweist, wobei ein Zweig (23, 45) ungefähr senkrecht zum Ski und ein anderer Zweig (24, 43) ungefähr parallel zum Ski ist, wenn die Gesamtheit an der oberen Oberfläche des Ski montiert ist,
Verbindungseinrichtungen (15, 26, 53, 46), die die Kippvorrichtung jeweils mit dem Lager (17, 57) und der Basisplatte (27, 41, 47, 55) verbinden, wobei die Verbindungseinrichtungen mit der Kippvorrichtung durch Anlenkungen (19, 21) verbunden sind, die längs des Zweiges (23, 45), der senkrecht zu der Kippvorrichtung genannt ist, versetzt sind,
einen Abstützbereich am Ende des anderen Zweiges der Kippvorrichtung (24, 43) für den Fühler oder einen Klotz (25), der dazu vorgesehen ist, mit der oberen Oberfläche des Ski verbunden zu sein,
dadurch gekennzeichnet, daß
das Lager und die Basisplatte (27, 41, 47, 55) sich jeweils in Richtung der vorderen und hinteren Bindungselemente befinden,
der bewegliche Fühler die Abstützplatte (12, 42) ist, die dem vorderen Halteelement zugeordnet ist,
die Verbindungseinrichtung (15, 26, 53, 46) zwischen der Kippvorrichtung (22, 44) und der Basisplatte, die dazu vorgesehen ist, mit dem Ski verbunden zu sein, eine nicht ausdehnbare Zugeinrichtung ist,
die Anlenkungen (19, 21) der Verbindungseinrichtungen mit dem Zweig (23, 45) der Kippvorrichtung, der senkrecht genannt wird (23, 45), bezüglich einander angeordnet sind, damit eine Abstützung auf dem anderen Zweig der Kippvorrichtung Zugbeanspruchungen auf das Lager (17, 57) und die Basisplatte (27, 41, 47, 55) induziert.

2. Gesamtheit gemäß Anspruch 1, dadurch gekennzeichnet, daß der andere Zweig (24) der Kippvorrichtung (22) sich auf einen Klotz (25) abstützt, der dazu vorgesehen ist, fest mit der oberen Oberfläche des Ski verbunden zu sein, daß die Verbindung zwischen dem Lager (17) und der Kippvorrichtung (22) eine zweite Basisplatte (15) aufweist, die auf ihrer oberen Oberfläche einen Montagebereich (18) für das vordere Bindungselement einschließlich seiner Abstützplatte aufweist, und wobei die Enden der zweiten Basisplatte jeweils an dem Lager und an der Kippvorrichtung angelenkt sind.

3. Gesamtheit gemäß Anspruch 1, dadurch gekennzeichnet, daß das vordere Bindungselement dazu vorgesehen ist, fest mit dem Ski verbunden zu werden, und daß das Bindungselement eine bewegliche Abstützplatte (42) aufweist, deren vorderer Teil in Rotation um eine transversale Achse angelenkt ist, die sich in Richtung nach vorne der Platte befindet, und deren hinterer Teil auf dem Abstützbereich des anderen Zweiges (43) der Kippvorrichtung (44) ruht.

4. Gesamtheit gemaß einem der Ansprüche 2 oder 3, dadurch gekennzeichnet, daß die Basisplatte (27) dazu vorgesehen ist, fest mit dem Ski verbunden zu sein, daß sie das hintere Bindungselement (4) trägt und daß die nicht ausdehnbare Zugeinrichtung (26) fest mit der Basisplatte (27) verbunden ist.

5. Gesamtheit gemaß einem der Ansprüche 3 oder 4, bei der das hintere Bindungselement (4) längs einer Gleitschiene (10, 40) beweglich ist und in Richtung nach vorne durch eine Rücklauffeder zurtickgeholt wird, wobei die longitudinale Position des Gehäuses längs der Gleitschiene durch eine Verriegelung (36) bestimmt ist, die dadurch gekennzeichnet ist, daß die nicht ausdehnbare Zugeinrichtung ein Blatt (46, 53) ist, dessen Ende eine Vielzahl von Einkerbungen aufweist, die dazu vorgesehen sind, fest mit der Verriegelung des Endes des Blattes verbunden zu sein.

6. Gesamtheit gemäß Anspruch 5, dadurch gekennzeichnet, daß das Blatt (43, 53) zwei seitliche Einschnitte (49, 50) aufweist, die dazu vorgesehen sind, mit zwei lateralen Klötzen (51, 52) der Basisplatte (47) so zusammenzuwirken, daß sie einen Blockieranschlag in Richtung nach hinten der Verriegelung (36) bilden.

7. Gesamtheit gemäß Anspruch 2, bei der das hintere Bindungselement ein Gehäuse (9) aufweist, das längs der Gleitschiene (40) beweglich ist und in Richtung nach vorne durch eine Rücklauffeder (35) zurückgeholt wird, wobei die longitudinale Position des Gehäuses längs der Gleitschiene durch eine Verriegelung (36) bestimmt ist, dadurch gekennzeichnet, daß ein nicht ausdehnbares Blatt (38) sich von einem vorderen Punkt, der dazu vorgesehen ist, fest mit dem Ski befestigt zu sein, in Richtung nach hinten erstreckt, und daß das hintere Ende des Blattes eine Vielzahl von Einkerbungen aufweist, die dazu vorgesehen sind, die Verriegelung mit dem Ende des Blattes zu verbinden.

8. Gesamtheit von Bindungselementen, die dazu vorgesehen ist, einen Schuh auf einem Ski zu halten, wobei die Gesamtheit dazu vorgesehen ist, an der oberen Oberfläche eines Ski, in seinem mittleren Bereich montiert zu werden, und vordere (3) und hintere (4) Halteelemente aufweist, die dazu vorgesehen sind, jeweils die vorderen und hinteren Enden eines Schuhes zu halten, wobei zumindest das vordere Element eine Abstützplatte (12) aufweist, die dazu vorgesehen ist, die Sohle des Schuhes aufzunehmen, wobei die Gesamtheit außerdem eine Übergangsvorrichtung aufweist, um die natürliche Verteilung des Druckes des Ski auf dem Schnee zu modifizieren, wobei die Vorrichtung aufweist:
- ein erstes Lager (17), das dazu vorgesehen ist, mit dem Ski verbunden zu sein,
- eine Befestigungsplatte (15), die dazu vorgesehen ist, sich auf überhöhte Weise bezüglich der oberen Oberfläche des Ski zu erstrecken, wenn die Gesamtheit an den Ski montiert ist, und die das vordere Bindungselement (3) trägt, wobei ein erstes Ende der Befestigungsplatte (15) bezüglich des ersten Lagers (17) um eine transversale Achse (16) angelenkt montiert ist,
- ein zweites Lager (33) das dazu vorgesehen ist, fest mit dem Ski verbunden zu sein,
- eine Verbindungseinrichtung zwischen dem zweiten Ende der Befestigungsplatte und dem zweiten Lager,
dadurch gekennzeichnet, daß die Verbindungseinrichtung eine Kippvorrichtung (30) ist, deren Enden jeweils mit dem zweiten Ende der Befestigungsplatte (15) und dem zweiten Lager um die transversalen Anlerkachsen (31, 32) verbunden sind, und daß der Abstand zwischen den beiden Anlenkachsen der Enden der Befestigungsplatte (16, 31) größer als der Abstand der Anlenkachsen (16, 32) der beiden Lager (17, 33) ist.

9. Ski, insbesondere zum Alpinskifahren, dadurch gekennzeichnet, daß er eine Gesamtheit von Bindungselementen gemäß einem der vorangehenden Ansprüche 1 bis 8 aufweist.
